# EUROPÄISCHE PATENTSCHRIFT

(11) **EP 0 885 991 B1**
(45) Veröffentlichungstag und Bekanntmachung des Hinweises auf die Patenterteilung: **29.11.2000**
(21) Anmeldenummer: 98106022.1
(22) Anmeldetag: 02.04.1998
(51) Int. Cl.: D03D 51/34, D03D 51/44

(54) **Verfahren zur Funktionsüberwachung eines Schussfadenwächters in Luftdüsenwebmaschinen**
Process for monitoring the operation of a weft feeler on air jet looms
Procédé pour la surveillance du fonctionnement d'un détecteur de trame sur métiers à tisser à jet d'air

(30) Priorität: 21.04.1997 DE 19716587
(43) Veröffentlichungstag der Anmeldung: 23.12.1998
(73) Patentinhaber: LINDAUER DORNIER GESELLSCHAFT M.B.H, 88129 Lindau (DE)
(72) Erfinder: Teufel, Dieter, Dipl.-Ing. (FH), 88085 Langenargen (DE)

(56) Entgegenhaltungen:
- EP-A- 0 004 836
- EP-A- 0 285 872
- CH-A- 655 745
- US-A- 3 608 590
- US-A- 4 041 985
- PATENT ABSTRACTS OF JAPAN vol. 017, no. 333 (C-1074), 24. Juni 1993 & JP 05 033246 A (TSUDAKOMA CORP), 9. Februar 1993

## Beschreibung

Die Erfindung betrifft ein Verfahren zur Funktionsüberwachung eines am Ausgang des Schußfadeneintragkanals eines Webblattes angeordneten Schußfadenwächters mit wenigstens einer ersten und einer zweiten Lichtschranke, wobei die erste Lichtschranke den korrekten Eintrag eines Schußfadens in den Schußfadeneintragskanal eines Webblattes feststellt und die zweite Lichtschranke einen nicht korrekten Schußfadeneintrag, z.B. einen zu langen Schußfaden oder einen sogenannten Schußfadenbruch feststellt und die getroffenen Feststellungen durch elektrische Signale einer Auswerteeinrichtung übermittelt werden.

Bekannt ist aus der CH-PS 655 745 A5 ein Verfahren zum Feststellen eines Schußeintragfehlers durch eine an einer Webmaschine angeordnete Schußfeststellvorrichtung, nachfolgend Schußwächter genannt, wonach ein vorbestimmter Drehwinkelbereich pro Umdrehung der Webmaschinen-Hauptwelle festgelegt und die Anwesenheit eines Schusses innerhalb dieses Drehwinkelbereiches festgestellt wird.
Durch den Schußwächter wird dabei sowohl ein erster Drehwinkelbereich, in welchem ein Schuß festgestellt werden soll, als auch ein außerhalb des ersten Drehwinkelbereiches liegender zweiter Drehwinkelbereich überwacht, wobei ein Signal über das Vorliegen eines ordnungsgemäß eingetragenen Schusses nur im ersten Drehwinkelbereich erzeugt wird, während ein anderes, nicht durch einen Schußfaden erzeugtes Signal, ein sogenanntes Fehlsignal, auch im zweiten Drehwinkelbereich erfaßt wird und dort ein Signal erzeugt wird, das einen Webstop auslöst.
Das im zweiten Drehwinkelbereich erzeugte Signal wird dabei erst dann als Fehlsignal wahrgenommen, wenn es z.B. kontinuierlich über eine bestimmte Anzahl von Umdrehungen der Webmaschinen-Hauptwelle auftritt.

Bekannt ist aus der US-PS 4,487,235 ferner ein Verfahren und eine Vorrichtung zum Detektieren eines in ein Webfach einer Düsenwebmaschine eingetragenen Schußfadens.
Auf eine Funktionskontrolle der einzelnen Schußwächter, insbesondere des zweiten Schußwächters stellt das bekannte Verfahren nicht ab.

Des weiteren ist aus der EP 0 004 836 A2 eine Einrichtung zum Überwachen eines Schußfadens durch Sensoren bekannt.
Gegenstand dieser vorbekannten Druckschrift ist, daß einer an sich bekannten Überwachungseinrichtung mit einem ersten und einem zweiten Sensor ein dritter Sensor zugeordnet ist, der im Falle eines Defekts eines der zwei Sensoren den Schußfaden detektiert. Auf eine Funktionskontrolle der Sensoren stellt auch diese Lösung nicht ab.

In der aus der EP 0 004 836 A2 bekannten Einrichtung, in der der Schußfadenwächter am Ausgang des Webblattes aus einer ersten und zweiten Lichtschranke besteht, ist die Überwachungsfunktion der Lichtschranken bis gegenwärtig nicht eindeutig gesichert.

Die erste Lichtschranke kann im Webbetrieb durch Störsignale, die z.B. durch Kabelbruch zustande kommen können, Fehlmeldungen derart erzeugen, daß ein Signal für einen korrekten Schußfadeneintrag vorliegt, obwohl ein nicht korrekter Schußfadeneintrag erfolgte. Eine solche Fehlmeldung bzw. ein solches Falschsignal kann auch in einem Drehwinkelbereich der Webmaschinen-Hauptwelle erzeugt werden, der nicht dem Drehwinkelbereich entspricht, in welchem der Schußfaden nach seinem Eintrag in das Webfach die erste Lichtschranke erreicht hat.

Die zweite Lichtschranke wird aufgrund von selten auftretenden Fadenbrüchen nur dann in Aktion treten, also ein Signal abgeben, wenn ein Schußfadenbruch vorliegt. Ein Defekt der zweiten Lichtschranke ist also nicht während eines jeden Schußfadeneintrags feststellbar.

Aufgabe der Erfindung ist es daher, ein Verfahren zum kontinuierlichen Überwachen der Funktionstüchtigkeit solcher Lichtschranken zu schaffen, wodurch Fehlfunktionen im Ablauf eines Webprozesses ausgeschlossen und folglich das Herstellen von fehlerbehaftetem Gewebe vermieden wird.

Erfindungsgemäß wird die Aufgabe durch die Merkmale des Patentanspruchs 1 gelöst.

Die Überwachung der Funktionstüchtigkeit der ersten Lichtschranke des Schußfadenwächters besteht darin, daß in einem Drehwinkelbereich α2 der Webmaschinen-Hauptwelle, der nicht dem Drehwinkelbereich α1 entspricht, in dem die Ankunft des von einer Schußfadeneintragsdüse in das Webfach eingetragenen Schußfadens durch die erste Lichtschranke einer Auswerteeinrichtung signalisiert wird, auftretende Störungen, z.B. den Bruch einer zur Lichtschranke führenden Signalleitung, als wenigstens ein elektrisches Störsignal der Auswerteeinrichtung signalisiert wird.

Im Falle, daß in dem vorgenannten Drehwinkelbereich α2 eine wie auch immer geartete Störung an der ersten Lichtschranke auftritt, stoppt der Webmaschinenantrieb die Hauptwelle und eine Fehlermeldung wird z.B. auf einer Anzeige dem Bedienpersonal generiert.
Erfindungswesentlich ist ferner, daß nicht jedes erste aus der Funktionsüberwachung resultierende Störsignal in dem genannten Drehwinkelbereich α2 oder fehlende Signal außerhalb des Drehwinkelbereichs α1 zu einem Maschinenstop führen muß, sondern daß mehr als ein Störsignal oder fehlende Signale auftreten können, und diese Signale mittels eines Algorithmus zum Feststellen der Wahrscheinlichkeit einer Funktionsstörung an den Lichtschranken oder z.B. im Ablauf des Webprozesses verwendet werden und erst daraufhin der Hauptantrieb gestoppt wird.

Die Überwachung der Funktionstüchtigkeit der zweiten Lichtschranke erfolgt dadurch, daß nach dem Eintragen des Schußfadens in den Schußeintragskanal des Webblattes beim Anschlagen des Schußfadens an die Gewebekante die zweite Lichtschranke durchbrochen wird, also auch dann durchbrochen wird, wenn kein Schußfadenbruch vorliegt.
Mit dem Durchbrechen der zweiten Lichtschranke gibt diese zwangsläufig bei jedem Schußfadenanschlag ein Signal an die Auswerteeinrichtung ab, das zur Überwachung der Funktionstüchtigkeit der zweiten Lichtschranke verwendet wird.
Als vorteilhaft hat sich erwiesen, wenn als Vorkehrungen der Vorsprung eines Gewebetisches verwendet wird, wie dieser aus der DE-PS 38 44 510 bekannt ist.

Die Erfindung wird nachfolgend anhand der in der Zeichnung dargestellten Ausführungsbeispiele erläutert.

Es zeigen:
- Figur 1: eine schematische Darstellung der erfindungswesentlichen Elemente der Webmaschine in der Draufsicht und
- Figur 2: eine Schnittdarstellung gemäß der Linie I-I in Figur 1.

Die hier nicht dargestellten Drehwinkelbereiche α1 und α2 des Gesamtdrehwinkels der Webmaschinen-Hauptwelle sind auf eine Umdrehung der Hauptwelle bezogen.

Im normalen Webbetrieb wird ein von dem Fadenspeicher 15 gelieferter Schußfaden 7 mittels der Eintragsdüse 11 durch den Eintragskanal 5 eines Webblattes 4 transportiert und dessen Ankunft an der Lichtschranke 2 des Schußwächters 1 erfaßt und als elektrisches Signal S1 einer Signalauswerteeinrichtung 8 übermittelt.

Die Signalerfassung erfolgt dabei in einem Drehwinkelbereich α1 der Webmaschinen-Hauptwelle.
Außerhalb des Drehwinkelbereiches α1 werden von der Lichtschranke 2 im Normalfall keine Signale erzeugt, weil in diesem Bereich der Schußfaden 7 nicht an der Lichtschranke 2 ankommen kann.

Eine auftretende Störung an der Lichtschranke 2, z.B. durch Bruch der Signalleitung zur Übertragung des Signals S1, löst im Drehwinkelbereich α2 ein Signal aus. Dieses Signal wird mit S3 bezeichnet. Da aber das Signal S3 unterschiedlich zum Signal S1 ist, wird dieses nicht unmittelbar nach dessen Erzeugung zum Auslösen eines Webstops verwendet, wie später noch erläutert werden wird.

Die zweite Lichtschranke 3 des Schußwächters 1 gibt an die Auswerteeinrichtung 8 ein elektrisches Signal S2 ab, wenn innerhalb des ersten Drehwinkelbereiches α1 der Webmaschinen-Hauptwelle der Schußfaden 7 die Lichtschranke 3 durchbricht.
Das ist dann der Fall, wenn z.B. ein sogenannter Schußbruch vorliegt.
Das Signal S2 löst über die Auswerteeinrichtung 8 in der Maschinensteuerung 9 einen Stop des Antriebes 10 der Hauptwelle aus.
Die zweite Lichtschranke 3 wird aber, wie bereits eingangs erwähnt, aufgrund von selten auftretenden Schußfadenbrüchen nur dann in Aktion treten, also ein Signal abgeben, wenn z.B. ein Schußbruch vorliegt.
Ein Defekt der zweiten Lichtschranke 3 ist also, im Gegensatz zur ersten Lichtschranke 2, nicht während eines jeden Schußeintrags feststellbar. Insofern kann ein Defekt an der zweiten Lichtschranke 3 über einen längeren Zeitraum unerkannt bleiben. Die Folge ist, daß z.B. bei einem Schußbruch die erste Lichtschranke 2 ein Signal S1 erzeugt, dieses Signal S1 jedoch nicht durch das Signal S2 der zweiten Lichtschranke 3 aufgehoben werden kann. Insofern wird ein Defekt an der Lichtschranke 3 dazu führen, daß ein Schußbruch als ein korrekt eingetragener Schußfaden durch die Lichtschranke 2 interpretiert wird, also ein Signal S1 erzeugt wird, obwohl das Signal S2 hätte erzeugt werden müssen. Dadurch bleiben Schußfehler im Gewebe zunächst unerkannt.
Hier setzt die Erfindung an.
Die zweite Lichtschranke 3 wird erfindungsgemäß dadurch auf Funktionstüchtigkeit überwacht, daß mit jedem Schußfadenanschlagen an den Bindepunkt 13 des Gewebes 14 durch das Webblatt 4, siehe auch Figur 2, die zweite Lichtschranke 3 durch eine Vorkehrung außerhalb des Drehwinkels α1 durchbrochen wird und dadurch ein Signal S4 erzeugt, das unterschiedlich zu dem Signal S2 ist.

Bei einer Luftdüsenwebmaschine, deren Gewebetisch 12 einen Vorsprung 12' besitzt, löst der bei jedem Schußfadenanschlag zwischen die Lichtschranken 2,3 in den Eintragskanal 5 eintauchende Vorsprung 12' in der Lichtschranke 3 das Signal S4 aus, das der Webmaschinensteuerung 9 die Funktionstüchtigkeit der Lichtschranke 3 mitteilt.

Im Hinblick auf das Auslösen eines Webstops durch das Signal S3 bei einer im Drehwinkelbereich α2 auftretenden Störung an der ersten Lichtschranke 2 und bei einem im Webprozeß an der Lichtschranke 3 nicht erzeugten Signal S4 außerhalb des Drehwinkelbereiches α1 werden die Signale S3 und S4 statistisch in der Webmaschinensteuerung 9 erfaßt und mittels eines Algorithmus wird die Wahrscheinlichkeit des Vorliegens eines Fehlers bzw. einer Störung an den Lichtschranken 2,3 und einer Störung im Ablauf des Webprozesses durch die Webmaschinensteuerung 9 festgestellt.

### ZEICHNUNGS-LEGENDE

- 01: Schußfadenwächter
- 02: Lichtschranke
- 03: Lichtschranke
- 04: Webblatt
- 05: Eintragskanal
- 06: Luftdüsenwebmaschine
- 07: Schußfaden
- 08: Auswerteeinrichtung
- 09: Webmaschinensteuerung
- 10: Antrieb
- 11: Eintragsdüse
- 12: Gewebetisch
- 12': Vorsprung
- 13: Bindepunkt
- 14: Gewebe
- 15: Fadenspeicher
- 16: Spule
- 17: Kettfaden
- 18: Schwingbewegung
- S0: elektr. Signal
- S1: elektr. Signal
- S2: elektr. Signal
- S3: elektr. Signal
- S4: elektr. Signal

## Patentansprüche

1. Verfahren zum kontinuierlichen Überwachen der Funktion von Lichtschranken eines Schußfadenwächters (1), der am Ausgang des Schußfadeneintragkanals (5) eines Webblattes (4) einer Luftdüsenwebmaschine (6) angeordnet ist, wobei der Schußfadenwächter (1) wenigstens eine erste Lichtschranke (2) und eine zweite Lichtschranke (3) besitzt, wonach
a) innerhalb eines Drehwinkelbereiches α1 pro Umdrehung der Webmaschinen-Hauptwelle die erste Lichtschranke (2) einen korrekten Schußfadeneintrag durch ein elektrisches Signal (S1) an eine Auswerteeinrichtung (8) signalisiert,
b) innerhalb des Drehwinkelbereiches α1 die zweite Lichtschranke (3) einen nicht korrekten Schußfadeneintrag durch ein elektrisches Signal (S2) an die Auswerteeinrichtung (8) signalisiert,
c) ausgewertete Signale gemäß der Merkmale a) und b) einer Webmaschinensteuerung (9) signalisiert werden, die in Abhängigkeit vom Auswerteergebnis den Antrieb (10) der Webmaschinen-Hauptwelle durch ein Signal (S0) abschaltet, **dadurch gekennzeichnet,** daß
d) von der ersten Lichtschranke (2) innerhalb eines Drehwinkelbereiches α2 der Webmaschinen-Hauptwelle, der nicht Drehwinkelbereich für die Schußfadenankunft an der ersten Lichtschranke (2) ist, erzeugte elektrische Störsignale (S3) in der Auswerteeinrichtung (8) erfaßt und zunächst unterdrückt werden,
e) von der zweiten Lichtschranke (3) außerhalb des Drehwinkelbereiches α1 je Schußfadenanschlag zwangsläufig ein elektrisches Signal (S4) erzeugt wird und
f) die Störsignale (S3) der ersten Lichtschranke (2) im Drehwinkelbereich α2 und ausbleibende zwangsläufig erzeugte Signale (S4) der zweiten Lichtschranke (3) außerhalb des Drehwinkelbereiches α1 statistisch in der Webmaschinensteuerung (9) erfaßt werden und erst dann als Signal (S0) zum Abschalten des Antriebes (10) betrachtet werden, wenn mittels eines Algorithmus die Wahrscheinlichkeit des Vorliegens einer Störung an den Lichtschranken (2,3) und einer Störung im Ablauf des Webprozesses durch die Webmaschinensteuerung (9) festgestellt wird.

2. Verfahren nach Anspruch 1, **dadurch gekennzeichnet,** daß das elektrische Signal (S4) der Lichtschranke (3) durch ein maschinenfestes Bauteilt der Webmaschine ausgelöst wird.

3. Verfahren nach Anspruch 2, **dadurch gekennzeichnet,** daß als maschinenfestes Bauteil der Vorsprung (12') eines Gewebetisches (12) verwendet wird.

## Claims

1. Method for the continuous monitoring of the operation of light barriers of a weft thread stop motion (1) which is arranged at the outlet of the weft thread inlet channel (5) of a weaving reed (4) of an air-jet loom (6), the weft thread stop motion (1) having at least a first light barrier (2) and a second light barrier (3), wherein
a) the first light barrier (2) signals a correct entry of the weft thread by means of an electrical signal (S1) to an evaluation device (8) within a rotational angle range α1 per rotation of the loom main shaft,
b) the second light barrier (3) signals an incorrect entry of the weft thread by means of an electrical signal (S2) to the evaluation device (8) within the rotational angle range α1,
c) evaluated signals in accordance with the features a) and b) are signalled to a loom control (9) which disconnects the drive (10) of the loom main shaft by a signal (S0) as a function of the evaluation result, characterised in that
d) electrical malfunction signals (S3), generated by the first light barrier (2) within a rotational angle range α2, which is not the rotational angle range for the arrival of the weft thread at the first light barrier (2), of the loom main shaft are recorded in the evaluation device and at first suppressed,
e) one electrical signal (S4) is inevitably generated per weft thread stop by the second light barrier (3) outside the rotational angle range α1 and
f) the malfunction signals (S3) of the first light barrier (2) in the rotational angle range α2 and non-appearing signals (S4), which are inevitably generated, of the second light barrier (3) outside the rotational angle range α1 are recorded statistically in the loom control (9) and are not considered to be the signal (S0) for disconnecting the drive (10) until the probability of the presence of a malfunction at the light barriers (2, 3) and a malfunction in the sequence of the weaving process has been established by means of an algorithm by the loom control (9).

2. Method according to claim 1, characterised in that the electrical signal (S4) of the light barrier (3) is actuated by a loom component that is securely fixed to the machine.

3. Method according to claim 2, characterised in that the projection (12') of a fabric table (12) is used as the component that is securely fixed to the machine.

## Revendications

1. Procédé de contrôle en continu du fonctionnement des relais photoélectriques d'un casse-trame (1), qui est disposé à la sortie d'un canal d'insertion de la trame (5) d'un peigne (4) dans une machine à tisser à jet d'air (6), le casse-trame (1) étant muni d'au moins un premier relais photoélectrique (2) et d'un deuxième relais photoélectrique (3), selon lequel procédé
a) à l'intérieur d'un domaine de l'angle de rotation α1 pour chaque rotation de l'arbre central de la machine à tisser, le premier relais photoélectrique (2) signale à un dispositif d'analyse (8), par un signal électrique (S1), une insertion correcte de la trame,
b) à l'intérieur d'un domaine de l'angle de rotation α1, le deuxième relais photoélectrique (3) signale au dispositif d'analyse (8), par un signal électrique (S2), une insertion non correcte de la trame,
c) les signaux analysés, selon les caractéristiques a) et b), sont transmis vers un dispositif de commande de la machine à tisser (9) qui, en fonction du résultat d'analyse, déconnecte par l'intermédiaire d'un signal (S0) le moteur (10) de l'arbre central de la machine à tisser,
caractérisé en ce que
d) des signaux de défaillance (S3) électriques émis par le premier relais photoélectrique (2) à l'intérieur d'un domaine de l'angle de rotation α2 de l'arbre central de la machine à tisser, qui n'est pas le domaine de l'angle de rotation pour l'arrivée de la duite au niveau du premier relais photoélectrique (2), sont enregistrés dans le dispositif d'analyse (8) et sont dans une premier temps mis en attente,
e) un signal électrique (S4) est nécessairement émis par le deuxième relais photoélectrique (3) pour chaque insertion de la trame en dehors du domaine de l'angle de rotation α1, et
f) les signaux de défaillance (S3) du premier relais photoélectrique (2) dans le domaine de l'angle de rotation α2 et les signaux (S4) manquants, nécessairement émis, du deuxième relais photoélectrique (3) en dehors du domaine de l'angle de rotation α1, sont enregistrés statistiquement dans le dispositif de commande de la machine à tisser (9) et seront considérés comme le signal (S0) destiné à déconnecter le moteur (10) uniquement lorsque la probabilité de la présence d'une défaillance au niveau des relais photoélectriques (2, 3) et d'une défaillance dans le déroulement du processus de tissage ont été constatés au moyen d'un algorithme par le dispositif de commande de la machine à tisser (9).

2. Procédé selon la revendication 1, caractérisé en ce que le signal électrique (S4) émis par le relais photoélectrique (3) est déclenché par une pièce solidaire de la machine à tisser.

3. Procédé selon la revendication 2, caractérisé en ce que la pièce solidaire de la machine utilisée est la saillie (12') d'un plateau de tissage (12).
